# FASCICULE DE BREVET EUROPEEN

(11) **EP 2 659 180 B1**
(45) Date de publication et mention de la délivrance du brevet: **11.05.2016**
(21) Numéro de dépôt: 11815763.5
(22) Date de dépôt: 30.12.2011
(51) Int. Cl.: F21S 8/04, F21V 1/14, E04B 9/30, G09F 13/00

(54) **LUMINAIRE AVEC STRUCTURE MODULAIRE**
LEUCHTE MIT MODULAREM AUFBAU
LUMINAIRE

(30) Priorité: 30.12.2010 FR 1005191
(43) Date de publication de la demande: 06.11.2013
(73) Titulaire: Normalu, 68680 Kembs (FR)
(72) Inventeur: SCHERRER, Jean-Marc, F-68400 Riedisheim (FR)
(74) Mandataire: IP Trust
(86) Numéro de dépôt international: PCT/FR2011/000683
(87) Numéro de publication internationale: WO 2012/089938

(56) Documents cités:
- EP-A2- 2 107 858
- WO-A1-99/43907
- DE-U1-202007 001 243
- ES-A1- 2 258 943
- FR-A1- 2 921 682
- JP-A- 2001 325 805
- JP-A- 2009 206 030
- US-A1- 2003 012 018
- US-A1- 2008 010 878
- "Barrisol - Actualités", , 1 septembre 2010 (2010-09-01), XP055005625, Extrait de l'Internet: URL:http://fr.barrisol.com/news.htm [extrait le 2011-08-25]
- "L'Actu : Journal électronique de l'Université de Strasbourg", , 22 octobre 2010 (2010-10-22), XP055005626, Extrait de l'Internet: URL:http://lactu.unistra.fr/index.php?id=8 640 [extrait le 2011-08-25]
- "PLUS Light Modular System", , 22 octobre 2010 (2010-10-22), XP055005627, Extrait de l'Internet: URL:http://lactu.unistra.fr/fileadmin/uplo ad/L_Actu/L_Actu_N__33/Formation_-_Orienta tion_-_Insertion/A__Videlier_Barrisol_Plus .pdf [extrait le 2011-08-25]
- LE POINT ECO ED - LE POINT ECO: "BARRISOL ENCOURAGE LES JEUNES DESIGNERS", , 18 octobre 2010 (2010-10-18), XP055005660, Extrait de l'Internet: URL:http://point-eco.alsaeco.com/actualite s/octobre-novembre-2010/barrisol-encourage -les-jeunes-designers-fr,9049829.html [extrait le 2011-08-26]
- Gilles Fouillet: "Le salon Eunique", , 14 juin 2010 (2010-06-14), XP055005629, Extrait de l'Internet: URL:http://barrisol.blogspot.com/2010/06/l e-salon-eunique.html [extrait le 2011-08-25]

## Description

### Domaine technique

La présente invention concerne un luminaire.

### Technique antérieure

De nombreuses formes de luminaires ont déjà été réalisées par le passé. On connaît ainsi les lampes sur pied, les suspensions, les lampes articulées, les lanternes à pétrole, les lampions, etc. De nombreux matériaux ont été employés pour la création de ces luminaires, tel que le verre, le métal, du tissu et du papier pour les abat-jours, etc.

Le prototype de luminaire Barrisol Plus, qui a été dévoilé au public dans le cadre d'un concours de design dont les résultats ont été proclamés septembre 2010, présente un luminaire habillé de toile, selon le préambule de la revendication 1.

### Résumé de l'invention

La présente invention a pour objet de proposer une nouvelle conception de luminaire, basée sur l'utilisation de matériaux habituellement utilisés dans d'autre domaine technique de la construction, en particulier celui des fausses parois.

L'invention a plusieurs objectifs parmi lesquels ceux d'obtenir un luminaire permettant la diffusion d'une lumière plus douce, éventuellement colorée et dont l'aspect esthétique ne soit pas celui d'un luminaire conventionnel.

A cet égard, la présente invention a pour objet un luminaire selon la revendication 1, constitué notamment d'un premier élément central entouré de seconds éléments périphériques régulièrement distribués sur son contour, le premier et les second éléments étant reliés de manière contigue par un de leur côté, de sorte que les seconds éléments soient disposés en dévers par rapport au premier élément, les premier et seconds éléments étant chacun formés d'un cadre comportant une bordure périphérique latérale et deux faces, une première face avant et une seconde face arrière, lesdites faces étant fermées par une toile tendue, une source lumineuse étant disposée dans au moins un des premier ou seconds éléments du luminaire; Ledit luminaire est remarquable en ce que les premier et seconds éléments sont reliés entre eux de manière articulée.

On comprend bien que l'utilisation d'éléments luinineux formés de toile tendue rapportée sur des cadres présentant une distribution en étoile, permet d'obtenir un luminaire présentant à la fois un effet esthétique et un effet d'illumination nouveaux.

### Brève description des dessins

D'autres avantages et caractéristiques ressortiront mieux de la description qui va suivre d'une variante d'exécution d'un luminaire selon l'invention en référence aux figures annexées sur lesquelles :
- la figure 1 est une vue en perspective d'un exemple de luminaire selon l'invention ;
- la figure 2 est une coupe transversale de l'exemple de représenté à la figure 1 selon l'axe II-II'.

### Description des modes due réalisation

En référence à la figure 1, le luminaire 1 selon l'invention est constitué d'un premier élément 3 central. Cet élément central est entouré de seconds éléments 5 périphériques, régulièrement distribués sur son contour. Selon une variante d'exécution, le premier élément 3 central est de forme polygonale, par exemple carrée comme illustrée à la figure 1. Dans l'optique de cette variante, la distribution régulière des seconds éléments 5 périphériques est obtenue en disposant à chacun des côtés de l'élément 3 central un second élément 5.

Selon une caractéristique essentielle de l'invention, le premier et les seconds éléments 3,5 du luminaire sont reliés de manière contigüe par un de leur coté, de sorte que les seconds éléments 5 soient en dévers par rapport au premier élément 3.

Le premier élément 3 définit donc une direction principale du luminaire 1 pour laquelle le luminaire peut être placé sur une paroi, telle qu'un mur ou un plafond, et la direction de ces seconds éléments 5 est donc sécante de la direction du premier élément 3.

Selon une caractéristique essentielle de l'invention, et en référence à la figure 2, les premier et seconds éléments 3,5 du luminaire 1 sont formés d'un cadre 7 comportant une bordure 9 périphérique latérale et une face avant 11 et une face arrière 13 en regard, lesdites faces 11,13 étant fermées par une toile 15 tendue.

Ce cadre 7 peut être réalisé par un matériau apte à supporter la tension d'une toile et en particulier pourra être réalisé en aluminium ou encore dans un polymère synthétique du type PVC ou polypropylène par exemple. La toile tendue 15 pourra consister par exemple en des nappes de tissu en PVC, et sera fixée et tendue sur le cadre 7 par exemple selon les techniques connues et mises en oeuvre dans le domaine des faux-plafonds tendus, ou par tout autre technique connue de l'Homme du métier pour fixer de manière tendue une toile sur un cadre.

Enfin, selon une dernière caractéristique essentielle, une source lumineuse 17 est disposée dans au moins le premier élément 3 ou l'un des seconds éléments 5 périphériques du luminaire. La source lumineuse sera de préférence de nature électrique afin d'éviter les risques d'incendie inhérents au recours à une flamme et pourra consister en une ou plusieurs ampoules du type fluocompacte, halogène, tube néon ou diodes électroluminescentes.

Selon une variante préférée, une source lumineuse 17 est disposée dans chacun des éléments 3,5 du luminaire l.

Avantageusement, le luminaire 1 est muni de moyens de variation de l'intensité des sources lumineuses disposées dans les éléments 3,5.

On comprend donc bien que le premier élément 3 et les seconds éléments 5 périphériques sont assimilables à des lanternes.

Selon une variante de réalisation préférée, le premier élément 3 central et les seconds éléments périphériques 5 sont de forme et dimensions identiques.

Selon une autre variante de réalisation, l'élément central 3 présente une forme différente de celle des seconds éléments 5 périphériques, qui sont alors de préférences identiques entre eux. On peut ainsi imaginer un élément central 3 de forme hexagonale ou octogonale et des seconds éléments 5 périphériques en forme de pointe de diamant pentagonal ou triangulaires.

Selon une autre caractéristique, la toile 15 tendue est translucide. Elle peut également comporter des motifs imprimés.

Dans une variante de réalisation, la toile 15 recouvrant la face arrière 13 peut être opaque ; ainsi, seule la face avant 11 des éléments 3,5 laissera passer la lumière issue de la source lumineuse 17 disposée à l'intérieur de l'élément 3,5.

Selon l'invention, le premier élément 3 central et les seconds éléments 5 périphériques sont reliés entre eux de manière articulée, permettant ainsi de faire varier la distribution et la concentration de la luminosité émise par le luminaire 1 en fonction de l'orientation des seconds éléments 5 périphériques par rapport au premier élément 3 central. Cette articulation pourra être mise en oeuvre de façon manuelle ou encore à l'aide d'actionneurs, non représentés, de préférence du type micromoteurs électriques disposés au niveau de ladite articulation. Cette dernière configuration permettra, à l'aide d'une commande déportée ou télécommande, de faire varier facilement, selon les besoins la distribution et la concentration de la luminosité émise par le luminaire 1. Enfin, on comprend bien que l'utilisation de micromoteurs permettra de ne pas nuire à l'aspect esthétique du luminaire 1 selon l'invention.

### Possibilité d'application industrielle

La présente invention sera mise en oeuvre pour la réalisation, de luminaires.

Enfin, il va de soi que les exemples décrits ne sont que des illustrations particulières et en aucun cas limitatives des domaines d'application de l'invention. L'Homme de l'art pourra apporter des aménagements de taille, de forme et de matériau à l'exemple de réalisation particulier sans pour autant sortir du cadre de la présente invention telle que définie par les revendications.

## Revendications

1. Luminaire (1) destiné à être fixé sur un mur ou un plafond, constitué d'un premier élément (3) central entouré de seconds éléments (5) périphériques régulièrement distribués sur son contour, le premier et les seconds éléments (3,5) étant reliés de manière contigüe par un de leur côté de sorte que les second éléments (5) soient disposés en dévers par rapport au premier élément (3), le premier et les seconds éléments (3,5) étant chacun formés d'un cadre (7) comportant une bordure (9) périphérique latérale et deux faces, une première face (11) avant et une seconde face (13) arrière, lesdites faces (11,13) étant fermées par une toile (15) tendue, une source lumineuse (17) étant disposée dans au moins un des premier ou second éléments (3,5) du luminaire (1), **caractérisé en ce que** les premier et seconds éléments (3,5) sont reliés entre eux de manière articulée au niveau des jonctions des premières faces (11) avant et des bordures périphériques desdits éléments (3,5) de façon à orienter les second éléments (5) par rapport au premier élément (3) suivant la distribution et la concentration de la luminosité du luminaire souhaitée, les seconds éléments (5) étant orientables vers la face avant (11) du premier élément (3).

2. Luminaire (1) selon la revendication 1, **caractérisé en ce que** le premier élément (3) et/ou les seconds éléments (5) périphériques présente(nt) un contour de forme polygonale.

3. Luminaire (1) selon l'une quelconque des revendications précédentes, **caractérisé en ce que** le premier élément (3) et les seconds éléments (5) périphériques sont de forme et dimensions identiques.

4. Luminaire (1) selon les revendications 2 et 3, **caractérisé en ce que** le premier élément (3) et les seconds éléments (5) périphériques sont de forme carrée.

5. Luminaire (1) selon la revendication 1, **caractérisé en ce que** les toiles (15) tendues recouvrant les faces avant (11) et arrière (13) des cadres (7) formant le premier et les seconds éléments (3,5) du luminaire (1) sont translucides.

6. Luminaire (1) selon la revendication 1, **caractérisé en ce que** la toile (15) fermant la face arrière (13) des cadres (7) est opaque.

7. Luminaire (1) selon l'une quelconque des revendications précédentes, **caractérisé en ce qu'**il comporte des moyens de variation de l'intensité de la source lumineuse (17).

## Patentansprüche

1. Leuchte (1), die dazu bestimmt ist, an einer Wand oder einer Decke befestigt zu werden, bestehend aus einem ersten mittleren Element (3), das von zwei, am Umfang gleichmäßig verteilt angeordneten zweiten Randelementen (5) umgeben ist, wobei das erste und die zweiten Elemente (3, 5) an einer Seite so miteinander verbunden sind, dass die zweiten Elemente (5) in Bezug auf das erste Element (3) überhöht angeordnet sind, wobei das erste und die zweiten Elemente (3, 5) jeweils aus einem Rahmen (7) bestehen, der eine seitliche Umfangsumrandung (9) und zwei Flächen, eine erste vordere Fläche (11) und eine zweite rückwärtige Fläche (13), aufweist, und besagte Flächen (11, 13) mit einem Gewebe (15) bespannt sind, wobei eine Lichtquelle (17) in mindestens einem der ersten und zweiten Elemente (3, 5) der Leuchte (1) angeordnet sind, **dadurch gekennzeichnet, dass** das erste und die zweiten Elemente (3, 5) an den Verbindungen der ersten vorderen Flächen (11) und der Umrandung besagter Elemente (3, 5) gelenkig miteinander verbunden sind, so dass die zweiten Elemente (5) je nach gewünschter Verteilung und Bündelung der Helligkeit im Verhältnis zum ersten Element (3) ausgerichtet werden können, und die zweiten Elemente (5) auf die vordere Fläche (11) des ersten Elements (3) gerichtet werden können;

2. Leuchte (1) nach Anspruch 1, **dadurch gekennzeichnet, dass** das erste Element (3) und/oder die zweiten Randelemente (5) einen polygonalen Umriss bilden.

3. Leuchte (1) nach einem der vorhergehenden Ansprüche, **dadurch gekennzeichnet, dass** das erste Element (3) und die zweiten Randelemente (5) identische Formen und Abmessungen haben.

4. Leuchte (1) nach den Ansprüchen 2 und 3, **dadurch gekennzeichnet, dass** das erste Element (3) und die zweiten Randelemente (5) quadratisch geformt sind.

5. Leuchte (1) nach Anspruch 1, **dadurch gekennzeichnet, dass** das über die vordere Fläche (11) und die rückwärtige Fläche (13) der Rahmen (7), welche das erste und die zweiten Elemente (3, 5) der Leuchte (1) bilden, gespannte Gewebe (15) durchscheinend ist.

6. Leuchte (1) nach Anspruch 1, **dadurch gekennzeichnet, dass** das Gewebe (19), welches über die rückwärtige Fläche (13) der Rahmen (7) gespannt ist, opak ist.

7. Leuchte (1) nach einem der vorhergehenden Ansprüche, **dadurch gekennzeichnet, dass** sie Mittel zur Veränderung der Lichtstärke der Lichtquelle (17) enthält.

## Claims

1. A light fixture (1) intended to be affixed to a wall or a ceiling, consisting of a first central element (3) surrounded by second peripheral elements (5) uniformly distributed over the periphery thereof, with the first and second elements (3, 5) being contiguously connected by one of the sides thereof such that the second elements (5) are angled on a slope relative to the first element (3), with the first and second elements (3, 5) each consisting of a frame (7) comprising a peripheral side edge (9) and two faces, i.e. a first front face (11) and a second rear face (13), with said faces (11, 13) being closed by a stretched canvas (15), with a light source (17) being placed in at least one of the first or second elements (3, 5) of the light fixture (1), **characterized in that** the first and second elements (3, 5) are pivotably connected together at the junctions of the first front faces (11) and the peripheral side edges of said elements (3, 5) so as to orient the second elements (5) relative to the first element (3) according to the distribution and the concentration of the desired brightness of the light fixture, with the second elements (5) being steerable toward the front face (11) of the first element (3).

2. A light fixture (1) according to claim 1, **characterized in that** the first element (3) and/or the second peripheral elements (5) has/have a polygonal-shaped outline.

3. A light fixture (1) according to any one of the preceding claims, **characterized in that** the first element (3) and the second peripheral elements (5) have identical shapes and dimensions.

4. A light fixture (1) according to claims 2 and 3, **characterized in that** the first element (3) and the second peripheral elements (5) are square-shaped.

5. A light fixture (1) according to claim 1, **characterized in that** the stretched canvases (15) covering the front (11) and rear (13) faces of the frames (7) forming the first and second elements (3, 5) of the light fixture (1) are translucent.

6. A light fixture (1) according to claim 1, **characterized in that** the canvas (15) closing the rear face (13) of the frames (7) is opaque.

7. A light fixture (1) according to any one of the preceding claims, **characterized in that** it comprises means for modulating the intensity of the light source (17).
